# EUROPÄISCHE PATENTSCHRIFT

(11) **EP 3 919 817 B1**
(45) Veröffentlichungstag und Bekanntmachung des Hinweises auf die Patenterteilung: **01.05.2024**
(21) Anmeldenummer: 21175383.5
(22) Anmeldetag: 21.05.2021
(51) Int. Cl.: F23Q 3/00, F23N 5/20, F23N 5/24, F23N 1/02, F23D 14/02, F23Q 23/00

(54) **VERFAHREN UND VORRICHTUNG ZUR ERKENNUNG VON FEHLERN BEIM ZÜNDEN EINES BRENNERS MIT EINEM GEBLÄSE FÜR DIE ZUFUHR VON LUFT UND EINEM BRENNSTOFFVENTIL**
METHOD AND DEVICE FOR DETECTING FAILURES IN THE IGNITION OF A BURNER WITH A FAN FOR AIR SUPPLY AND A FUEL VALVE
PROCÉDÉ ET DISPOSITIF DE DÉTECTION DES DÉFAUTS D'ALLUMAGE D'UN BRÛLEUR AVEC UN VENTILATEUR POUR L'ALIMENTATION EN AIR ET UNE SOUPAPE À COMBUSTIBLE

(30) Priorität: 26.05.2020 DE 102020114044
(43) Veröffentlichungstag der Anmeldung: 08.12.2021
(73) Patentinhaber: Vaillant GmbH, 42859 Remscheid (DE)
(72) Erfinder: Fischer, Christian, 42859 Remscheid (DE); Fischbuch, Richard, 53844 Troisdorf (DE); Lips, Daniel, 42287 Wuppertal (DE); Richter, Klaus, 42855 Remscheid (DE); Reinert, Andreas, 58455 Witten (DE); Graf, Alexander, 53225 Bonn (DE); Windholz, Andrej, 42477 Radevormwald (DE); Haibach, Dirk, 42855 Remscheid (DE); Funke, Tobias, 58313 Herdecke (DE)
(74) Vertreter: Popp, Carsten

(56) Entgegenhaltungen:
- DE-A1-102018 114 355
- DE-B1- 1 911 193
- GB-A- 2 004 639

## Beschreibung

Die Erfindung betrifft ein Verfahren und eine Vorrichtung zur Erkennung von Fehlern beim Zünden eines Brenners. Mit flüssigem oder gasförmigem Brennstoff betriebene Brenner werden insbesondere zur Heizung und/oder Bereitstellung von warmem Brauchwasser eingesetzt und sollen eine hohe Verfügbarkeit bei geringem Wartungsaufwand haben. Bekannte Brenner werden von einem Gebläse mit Umgebungsluft versorgt, der über ein Brennstoffventil Brenngas und/oder ein flüssiger Brennstoff in einer vorgebbaren Menge beigemischt wird. Das Gemisch wird dann in einer Brennkammer gezündet und anschließend in einer stabilen geregelten Verbrennung zur Wärmeerzeugung genutzt. Dabei ist der Zündvorgang ein relativ wichtiger Teil des gesamten Verfahrens. Ein Gemisch aus Luft und Brennstoff zündet nur sicher und umweltfreundlich, wenn das Mischungsverhältnis von Luft zu Brennstoff (die Luftzahl Lambda) in einem zündfähigen und umweltverträglichen Bereich vorliegt und zu einem geeigneten Zeitpunkt gezündet wird. Ist dies nicht der Fall, so gelangt möglicherweise (teilweise) unverbrannter Brennstoff in die Umwelt, darunter möglicherweise auch Kohlenmonoxid und/oder es kann zu einer unerwünschten Ansammlung von zündfähigem Gemisch kommen, welches bei Zündung zu einem ungünstigen Zeitpunkt starke Geräusche und/oder unerwünschte Druckstöße bewirkt. Aus diesem Grunde wird der sicheren Zündung, also dem Start eines Verbrennungsvorganges in einem Brenner besondere Aufmerksamkeit geschenkt.

Nach dem Stand der Technik wird zunächst ein Gebläse eingeschaltet, welches einen vorgebbaren Luftstrom, meist über eine Venturidüse, in den Brenner leitet. Diesem Luftstrom wird anschließend an einem Brennstoffeinlass, z. B. vor der Venturidüse, Brennstoff beigemischt, was durch Öffnen eines Brennstoffventils erfolgt. Das Brennstoffventil wird durch eine geeignete Sensorik und Steuerung erst geöffnet, wenn genügend Luft vom Gebläse gefördert wird. Umgekehrt wird das Brennstoffventil geschlossen, wenn aus irgendeinem Grund nicht mehr genug Luft gefördert wird. Außerdem sorgt ein sogenannter Flammenwächter dafür, dass die Brennstoffzufuhr abgeschaltet wird, wenn die Flamme aus irgendeinem Grunde erlischt. In jedem Fall gibt es eine Steuerung oder Regelung für das gesamte System, die das Gebläse einschalten und dessen Drehzahl sowie die Stellung des Brennstoffventils nach vorgebbaren Kalibrierdaten für einen sicheren Betrieb des Brenners bei unterschiedlicher Last einstellen. Zu einer solchen Regelung gehört auch die ständige Messung der Drehzahl des Gebläses sowie die Überwachung der Stellung des Brennstoffventils.

Dies alles verhindert jedoch nicht alle Arten von Fehlern beim Zündvorgang selbst. Aus verschiedenen Gründen kann es schon bei Inbetriebnahme eines Brenners oder später im Betrieb durch Verschleiß und andere Einflüsse dazu kommen, dass der Zündvorgang nicht optimal abläuft. Einerseits gibt es für alle Bauteile und Parameter Toleranzen und/oder Verschmutzungen und/oder Verschleiß, die dazu führen, dass ein gewünschter Wert für einen Parameter nicht immer genau eingestellt werden kann. Andererseits gibt es im Betrieb unterschiedliche Umgebungstemperaturen, Luftfeuchtigkeit und sogar geringe Unterschiede in der Brennstoffzusammensetzung, die dazu führen, dass mit einer vorgegebenen Einstellung von Gebläse und Brennstoffventil manchmal keine optimale Zündung (mehr) erreicht wird. DE 10 2018 114 355 A1 bezieht sich auf ein Verfahren zum Detektieren einer fehlerhaften Zündung eines Brenners durch das Vergleichen eines gemessenen Signalverlaufs wahlweise von einem Gebläse, Zündelektroden und/oder lonisationselektroden mit einem hinterlegten erwartungsgemäßen Signalverlauf.

Aufgabe der vorliegenden Erfindung ist es, die mit Bezug auf den Stand der Technik geschilderten Probleme zumindest zu lindern und insbesondere bestimmte Fehler beim Zündvorgang ohne zusätzliche Sensorik zu erkennen, und zwar insbesondere solche Fehler, die zu Geräuschentwicklung und/oder unerwünschten Druckimpulsen beim Zünden führen, insbesondere darunter besonders sogenannte harte Zündungen, die schon eine Art Verpuffung darstellen. Je nach Schwere und/oder Häufigkeit eines festgestellten Fehlers soll dann auch eine Warnmeldung oder Abschaltung und Verriegelung der Anlage möglich sein.

Zur Lösung dieser Aufgabe dienen ein Verfahren und eine Vorrichtung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit den Figuren, veranschaulicht die Erfindung und gibt weitere Ausführungsbeispiele an.

Hierzu trägt ein Verfahren zum Erkennen von Fehlern beim Zünden eines Brenners zur Verbrennung eines Gemisches von Luft und Brennstoff bei, bei dem ein Gebläse mit einer vorgebbaren bzw. vorgegebenen Soll-Drehzahl einen Luftstrom erzeugt, der dem Brenner zugeleitet wird, und dem Luftstrom über ein Brennstoffventil mit einer vorgebbaren bzw. vorgegebenen Soll-Stellung Brennstoff an einem Brennstoffeinlass beigemischt wird, überwacht während des Zündvorgangs durch Auslösen von Zündfunken mittels einer Zündüberwachung die Drehzahl des Gebläses und/oder die Stellung des Brennstoffventils, wobei charakteristische Änderungen der überwachten Drehzahl bzw. der überwachten Stellung erkannt und als Fehler beim Zünden gespeichert oder weiterverarbeitet werden. Charakteristische Änderungen mit kurzzeitigen bis zu 2 s [Sekunden] dauernden Abweichungen der überwachten Drehzahl von der vorgegebenen Soll-Drehzahl bzw. der überwachten Stellung von der vorgegebenen Soll-Stellung von mehr als 20 % dienen dabei als Hinweis auf eine verspätete Zündung . So sind keine zusätzlichen Sensoren erforderlich, es können aber zusätzliche Informationen aus vorhandenen Sensoren gewonnen werden.

Bevorzugt werden nur 0,2 bis 1 s dauernde starke Abweichungen in der Größenordnung von mehr als 20 %, insbesondere 30 bis 80%, von Soll-Drehzahl bzw. Soll-Stellung als Hinweis auf eine verspätete Zündung genommen.

Nach einer besonderen Ausführungsform der Erfindung werden die Zahl und/oder Stärke der festgestellten Fehler gespeichert und bei Überschreiten vorgebbarer Grenzwerte der Brenner abgeschaltet oder verriegelt. Auf diese Weise können eventuelle Schäden an Komponenten durch wiederholte Druckimpulse vermieden und eine Wartung durch Fachpersonal veranlasst werden.

Je nach Art der Zündsteuerung und nach Anforderungen an die Sicherheit eines Systems werden erfindungsgemäß bei Feststellung von Fehlern auch Korrekturen an Parametern der Zündsteuerung und/oder den Sollwerten von Drehzahl des Gebläses und/oder Stellung des Brennstoffventils beim Zündvorgang vorgenommen werden. Dies kommt insbesondere bei Systemen mit einer fortgeschrittenen Software in Betracht, bei denen eine zentrale Datenverarbeitung Zündvorgänge steuert und den folgenden Betrieb regelt.

Für einfachere Anwendungen oder zusätzlich kann eine Warnanzeige vorhanden sein, die beim Erkennen von Fehlern bei der Zündung angesteuert wird.

Gemäß einem weiteren Aspekt wird eine Vorrichtung zum Erkennen von Fehlern bei der Zündung eines Brenners zur Verbrennung eines Gemisches von Luft und Brennstoff vorgeschlagen, die ein Gebläse zur Erzeugung eines Luftstroms umfasst, der dem Brenner zugeleitet wird, wobei ein Brennstoffeinlass vorhanden ist, der über ein Brennstoffventil dem Luftstrom Brennstoff zuführt, wobei weiter eine Zündsteuerung vorhanden ist, die eingerichtet ist, das Gebläse zum Zünden mit einer vorgebbaren bzw. vorgegebenen Soll-Drehzahl und das Brennstoffventil mit einer vorgebbaren bzw. vorgegebenen Soll-Stellung zu betreiben und durch Auslösen von Zündfunken einen Zündvorgang durchzuführen und wobei ein Drehzahlsensor und ein Ventilstellungssensor vorhanden und über Signalleitungen mit einer Zündüberwachung verbunden sind.

Die Zündüberwachung ist eingerichtet, Fehler beim Zünden über charakteristische Änderungen der Drehzahl und/oder der Ventilstellung zu erkennen und zu speichern und/oder weiterzuverarbeiten. Sie ist weiter eingerichtet, charakteristische Änderungen mit kurzzeitigen bis zu 2 s [Sekunden] dauernden Abweichungen der gemessenen Drehzahl von der vorgegebenen Soll-Drehzahl bzw. der gemessenen Stellung von der vorgegebenen Soll-Stellung von mehr als 20 % als Hinweis auf eine verspätete Zündung zu erkennen. Es hat sich gezeigt, dass insbesondere harte Zündungen ganz charakteristische Verläufe der Messsignale von Drehzahlsensor und Ventilstellungssensor erzeugen, die sich mit üblichen Signalauswertungsmethoden detektieren lassen.

Bevorzugt ist die Zündüberwachung mit einer Warnanzeige ausgestattet ist, die bei Auftreten von Fehlern auslösbar ist. Dies erlaubt es, das Auftreten von Geräuschen oder Druckimpulsen von fehlerhaften Zündvorgängen auch objektiv zu dokumentieren und anzuzeigen.

Besonders bevorzugt ist die Zündüberwachung so ausgelegt, dass festgestellte Fehler gezählt, Parameter oder Sollwerte in einer Zündsteuerung verändert und/oder der Brenner abgeschaltet und/oder verriegelt werden können.

Weiterhin wird ein Computerprogrammprodukt vorgeschlagen, umfassend Befehle, die bewirken, dass die hier vorgeschlagene Vorrichtung das vorgeschlagene Verfahren ausführt.

Ein schematisches Ausführungsbeispiel der Erfindung, auf das diese jedoch nicht beschränkt ist, und die Funktionsweise des erfindungsgemäßen Verfahrens werden nun anhand der Zeichnung näher erläutert. Es stellen dar:
- Fig. 1:: eine Vorrichtung zur Erkennung von Fehlern beim Zünden eines Brenners, und
- Fig. 2:: ein Diagramm zur Veranschaulichung der Auswirkungen eines Fehlers auf die Drehzahl eines Gebläses eines Brenners.

Figur 1 zeigt schematisch eine erfindungsgemäße Vorrichtung. Ein Brenner 1 wird über eine Brennereinlassleitung 9 mit einem Gemisch aus Umgebungsluft und Brennstoff versorgt. Dazu wird von einem Lufteinlass 2 über ein Gebläse 3 Luft zu einem Brennereinlass 10 gefördert. An einem Brennstoffeinlass 7 wird dieser Luft über ein Brennstoffventil 6 Brennstoff aus einer Brennstoffversorgung 5 beigemischt. Das Gemisch gelangt vorzugsweise über eine Venturidüse 4 zum Brennereinlass 10 und von dort in eine Düsenplatte 11 oder dergleichen zur Verteilung in einem Brennraum 13 des Brenners 1. Das Gemisch kann mittels einer Zündelektrode 12 zum Starten der Verbrennung gezündet werden. Eine Zündsteuerung 8 löst einen Zündvorgang aus. Dabei ist das Zusammenspiel der einzelnen Komponenten und deren zeitabhängige Steuerung kritisch für einen optimalen Zündvorgang. Deshalb gibt es einen Drehzahlsensor 14, mit dem eine Drehzahl D des Gebläses 3 kontinuierlich oder quasikontinuierlich gemessen wird. So kann das Gebläse beim Zündvorgang zunächst auf eine Soll-Drehzahl gebracht werden. Auch das Brennstoffventil 6 weist einen Ventilstellungssensor 15 auf, mit dem die Brennstoffventilstellung S eingestellt und überwacht werden kann. Gebläse 3 und Brennstoffventil 6 werden über Steuerleitungen 17 bei einem Zündvorgang angesteuert. Erfindungsgemäß sind Drehzahlsensor 14 und/oder Ventilstellungssensor 15 über Signalleitungen 18 zusätzlich mit einer Zündüberwachung 16 zur Feststellung von Fehlern beim Zündvorgang verbunden. Diese Zündüberwachung analysiert den zeitlichen Verlauf der Messwerte von Drehzahlsensor 14 und/oder Ventilstellungssensor 15 auf charakteristische Signalverläufe, die auf Fehler beim Zündvorgang, insbesondere auf harte Zündungen, hinweisen. Werden solche charakteristischen Verläufe festgestellt, was beispielsweise schon durch Überschreitung vorgebbarer Schwellwerte für Transienten der Messsignale ermittelt werden kann, so können die Fehler gezählt oder zur Auslösung weiterer Schritte ausgewertet werden. Insbesondere kann eine Warnanzeige 19 ausgelöst werden oder bei kritischen Werten die Anlage abgeschaltet und bis zur Wartung durch Fachpersonal verriegelt werden. Es können auch Parameter in der Zündsteuerung 8 verändert werden, um festgestellte Fehler möglicherweise automatisch zu beheben.

Fig. 2 veranschaulicht beispielhaft in einem Diagramm schematisch und qualitativ das Verhalten der Drehzahl D des Gebläses 3 bei einer verspäteten Auslösung von Zündfunken, hier um etwa 4,9 s verzögert. Auf der X-Achse ist die Zeit in Sekunden aufgetragen, auf der Y-Achse die Drehzahl D. Wenn die Drehzahl D zunächst auf eine Solldrehzahl von z. B. 5200 rpm [rounds per minute - Umdrehungen pro Minute] gebracht und dann das Brennstoffventil 6 geöffnet wird, so ist das Zeitintervall bis zur Auslösung von Zündfunken kritisch für die Qualität des Zündvorganges. Im dargestellten Beispiel erfolgt die Zündung so spät, dass bereits eine erhebliche Menge an zündfähigem Gemisch im Brenner vorhanden ist. Dies führt zu einer heftigen Zündung, die schon als eine kleine Verpuffung beschrieben werden kann, bei der Geräusche und ein Druckimpuls entstehen. Tatsächlich ist die Druckentfaltung so groß, dass dies deutlich auf die Drehzahl D des Gebläses 3 zurückwirkt. Das Gebläse wird kurzzeitig von dem Druckimpuls abgebremst, so dass die Drehzahl D stark absinkt, um beispielsweise 20 bis 80%, insbesondere um 40 bis 60%. Anschließend steigert sich die Drehzahl D wieder sehr schnell und schießt sogar über die Soll-Drehzahl hinaus bis sie langsam zur Soll-Drehzahl zurückkehrt. Der scharfe Einbruch der Drehzahl dauert nur etwa 0,1 bis 2 s, insbesondere nur 0,5 bis 1 s. Jedenfalls entsteht ein sehr charakteristisches Signal, welches mit üblichen Signalverarbeitungsmitteln leicht von Signalen eines fehlerfreien Zündvorganges unterschieden werden kann. Im Diagramm sind vier aufeinanderfolgende fehlerhafte Zündungen mit den jeweils zugehörigen Verläufen der Drehzahl D dargestellt, die alle sehr ähnliche charakteristische Verläufe zeigen. Die obere durchgezogene Linie zeigt den Verlauf der Drehzahl D in Abhängigkeit von der Zeit bei einer Laboruntersuchung, die untere Linie veranschaulicht das Öffnen (Linie geht nach unten) und Schließen (Linie geht nach oben) des Brennstoffventils 6, wobei Zündfunken jeweils 4,9 s nach dem Beginn des Öffnens des Brennstoffventils 6 ausgelöst werden. Die Messwerte des Ventilstellungssensors 15 können in ähnlicher Weise wie die des Drehzahlsensors 14 auf charakteristische Verläufe ausgewertet werden, da sich Druckimpulse auch dort signifikant auswirken.

Bei einem Brenner nach dem Stand der Technik gibt es bisher keine Instrumentierung, die eine harte Zündung detektieren, aufzeichnen oder gar zur Veränderung von Parametern nutzen könnte. Es gibt außer den oben beschriebenen Sensoren zwar auch manchmal Durchflussmesser in der Brennereinlassleitung 9, aber diese liefern bei harten Zündungen kein einfach auswertbares charakteristisches Signal.

Die vorliegende Erfindung erlaubt es, bei herkömmlichen Systemen ohne zusätzliche Sensorik nur durch besondere Auswertung ohnehin vorliegender Messwerte von Sensoren für Drehzahl D oder Brennstoffventilstellung S harte Zündungen festzustellen, zu dokumentieren oder auch für eine Beeinflussung der Zündsteuerung zu nutzen. Dies kann bei der Suche nach der Ursache von Fehlern helfen oder auch die Zahl an nicht optimalen Zündungen verringern.

### Bezugszeichenliste

- 1: Brenner
- 2: Lufteinlass
- 3: Gebläse
- 4: Venturidüse
- 5: Brennstoffversorgung
- 6: Brennstoffventil
- 7: Brennstoffeinlass
- 8: Zündsteuerung
- 9: Brennereinlassleitung
- 10: Brennereinlass
- 11: Düsenplatte
- 12: Zündelektrode
- 13: Brennraum
- 14: Drehzahlsensor
- 15: Ventilstellungssensor
- 16: Zündüberwachung
- 17: Steuerleitungen
- 18: Signalleitungen
- 19: Warnanzeige

- D: Drehzahl
- S: Stellung des Brennstoffventils

## Patentansprüche

1. Verfahren zum Erkennen von Fehlern beim Zünden eines Brenners (1) zur Verbrennung eines Gemisches von Luft und Brennstoff, bei dem ein Gebläse (3) mit einer vorgegebenen Soll-Drehzahl einen Luftstrom erzeugt, der dem Brenner (1) zugeleitet wird, und dem Luftstrom über ein Brennstoffventil (6) mit einer vorgegebenen Soll-Stellung Brennstoff an einem Brennstoffeinlass (7) beigemischt wird, wobei während des Zündvorgangs durch Auslösen von Zündfunken mittels einer Zündüberwachung (16) zumindest die Drehzahl (D) des Gebläses (3) oder die Stellung (S) des Brennstoffventils (6) überwacht wird und wobei charakteristische Änderungen der überwachten Drehzahl (D) bzw. der überwachten Stellung (S) erkannt und als Fehler beim Zünden gespeichert oder weiterverarbeitet werden, wobei charakteristische Änderungen mit kurzzeitigen bis zu 2 s [Sekunden] dauernden Abweichungen der überwachten Drehzahl (D) von der vorgegebenen Soll-Drehzahl bzw. der überwachten Stellung (S) von der vorgegebenen Soll-Stellung von mehr als 20 % als Hinweis auf eine verspätete Zündung dienen.

2. Verfahren nach Anspruch 2, wobei 0,1 bis 2 s dauernde Abweichungen von mehr als 20 % als Hinweis auf eine verspätete Zündung dienen.

3. Verfahren nach Anspruch 1 oder 2, wobei die Zahl und/oder Stärke der festgestellten Fehler gespeichert werden und bei Überschreiten vorgebbarer Grenzwerte der gespeicherten Zahl bzw. Stärke der Brenner (1) abgeschaltet oder verriegelt wird.

4. Verfahren nach Anspruch 3, wobei bei Überschreitung vorgebbarer Schwellwerte für Transienten der Messsignale der Drehzahl (D) des Gebläses (3) bzw. der Stellung (S) des Brennstoffventils (6) der Brenner (1) abgeschaltet oder verriegelt wird.

5. Verfahren nach einem der vorhergehenden Ansprüche, wobei bei Feststellung von Fehlern zumindest eine Maßnahme aus der folgenden Gruppe vorgenommen werden: Korrekturen an Parametern einer Zündsteuerung (8), Korrekturen an dem Sollwert der Drehzahl (D) des Gebläses (3), Korrekturen an der Soll-Stellung des Brennstoffventils (6) beim Zündvorgang.

6. Verfahren nach einem der vorhergehenden Ansprüche, wobei eine Warnanzeige (19) beim Erkennen von Fehlern bei der Zündung angesteuert wird.

7. Vorrichtung zum Erkennen von Fehlern bei der Zündung eines Brenners (1) zur Verbrennung eines Gemisches von Luft und Brennstoff, bei der ein Gebläse (3) vorhanden ist zur Erzeugung eines Luftstroms, der dem Brenner (1) zugeleitet wird, wobei ein Brennstoffeinlass (7) vorhanden ist, der über ein Brennstoffventil (6) dem Luftstrom Brennstoff zuführt, wobei weiter eine Zündsteuerung (8) vorhanden ist, die eingerichtet ist, das Gebläse (3) zum Zünden mit einer vorgegebenen Soll-Drehzahl und das Brennstoffventil (6) mit einer vorgegebenen Soll-Stellung zu betreiben und durch Auslösen von Zündfunken einen Zündvorgang durchzuführen und wobei ein Drehzahlsensor (14) und ein Ventilstellungssensor (15) vorhanden und über Signalleitungen (18) mit einer Zündüberwachung (16) verbunden sind, wobei die Zündüberwachung (16) eingerichtet ist, Fehler beim Zünden charakteristische Änderungen zumindest der mit dem Drehzahlsensor gemessenen Drehzahl (D) oder der mit dem Ventilstellungssensor (15) gemessenen Stellung (S) zu erkennen und dann zumindest zu speichern oder weiterzuverarbeiten, sowie charakteristische Änderungen mit kurzzeitigen bis zu 2 s [Sekunden] dauernden Abweichungen der gemessenen Drehzahl (D) von der gemessenen Soll-Drehzahl bzw. der gemessenen Stellung (S) von der vorgegebenen Soll-Stellung von mehr als 20 % als Hinweis auf eine verspätete Zündung zu erkennen.

8. Vorrichtung nach Anspruch 7, wobei die Zündüberwachung mit einer Warnanzeige (19) ausgestattet ist, die bei Auftreten von Fehlern auslösbar ist.

9. Vorrichtung nach einem der Ansprüche 7 oder 8, wobei die Zündüberwachung (16) zur Durchführung zumindest einer der Maßnahmen aus folgender Gruppe ausgelegt ist: festgestellte Fehler zählen, Parameter oder Sollwerte in einer Zündsteuerung (8) ändern, Brenner (1) abschalten, Brenner (1) verriegeln.

10. Computerprogrammprodukt, umfassend Befehle, die bewirken, dass die Vorrichtung nach einem der Ansprüche 7 bis 9 die Verfahrensschritte gemäß einem der Ansprüche 1 bis 6 ausführt.

## Claims

1. Method for detecting faults during ignition of a burner (1) for the combustion of a mixture of air and fuel, in which a fan (3) generates an air flow at a predetermined target speed, which is fed to the burner (1), and the air flow is admixed with a fuel at a fuel inlet (7) by means of a fuel valve (6) with a predetermined target position, wherein
during the ignition process, at least the speed (D) of the fan (3) or the position (S) of the fuel valve (6) are monitored by triggering ignition sparks by means of ignition monitoring (16) and wherein characteristic changes to the monitored speed (D) and/or the monitored position (S) are detected and stored or processed as faults during ignition, wherein characteristic changes with short-term differences of up to 2 s [seconds] long in the monitored speed (D) from the predetermined target speed and/or the monitored position (S) from the predetermined target position of more than 20 % serve as an indication of a delayed ignition.

2. Method according to claim 2, wherein a 0.1 to 2 s long difference of more than 20 % serves as an indication of a delayed ignition.

3. Method according to claim 1 or 2, wherein the number and/or strength of the detected faults are stored and when predeterminable limit values of the stored number and/or strength are exceeded, the burner (1) is switched off or locked.

4. Method according to claim 3, wherein, when predeterminable threshold values for transients of the measurement signals of the speed (D) of the fan (3) and/or the position (S) of the fuel valve (6) are exceeded, the burner (1) is switched off or locked.

5. Method according to any of the preceding claims, wherein, when faults are detected, at least one measure from the following group is performed: corrections to parameters of an ignition controller (8), corrections to the target value of the speed (D) of the fan (3), corrections to the target position of the fuel valve (6) during the ignition process.

6. Method according to any of the preceding claims, wherein a warning display (19) is actuated when faults are detected during ignition.

7. Device for detecting faults during ignition of a burner (1) for the combustion of a mixture of air and fuel, in which there is a fan (3) for generating an air flow, which is fed to the burner (1), wherein there is a fuel inlet (7), which supplies fuel to the air flow via a fuel valve (6), wherein there is also an ignition controller (8), which is configured to operate the fan (3) for ignition with a predetermined target speed and the fuel valve (6) with a predetermined target position and to perform an ignition process by triggering ignition sparks and wherein there is a speed sensor (14) and a valve position sensor (15) and these are connected to ignition monitoring (16) via signal lines (18), wherein the ignition monitoring (16) is configured to detect characteristic changes in at least the speed (D) measured with the speed sensor or the position (S) measured with the valve position sensor (15) for faults during ignition and to then at least store or process them, as well as to detect characteristic changes with short-term differences of 2 s [seconds] long in the measured speed (D) from the measured target speed and/or the measured position (S) from the predetermined target position of more than 20 % as an indication of a delayed ignition.

8. Device according to claim 7, wherein ignition monitoring is equipped with a warning display (19), which can be triggered when faults occur.

9. Device according to any of claims 7 or 8, wherein ignition monitoring (16) is designed to perform at least one of the measures from the following group: counting detected faults, changing parameters or target values in an ignition controller (8), switching off the burner (1), locking the burner (1).

10. Computer program product, comprising commands, which cause the device according to any of claims 7 to 9 to carry out the method steps according to any of claims 1 to 6.

## Revendications

1. Procédé de détection de défauts lors de l'allumage d'un brûleur (1) pour la combustion d'un mélange d'air et de combustible, selon lequel un ventilateur (3) produit un flux d'air avec une vitesse de rotation cible prédéfinie, qui est amené au brûleur (1), et du combustible est mélangé au flux d'air au niveau d'une entrée de combustible (7) par le biais d'une soupape de combustible (6) avec une position cible prédéfinie, dans lequel
pendant le processus d'allumage, au moins la vitesse de rotation (D) du ventilateur (3) ou la position (S) de la soupape de combustible (6) est surveillée en déclenchant des étincelles d'allumage au moyen d'un contrôle d'allumage (16) et dans lequel des variations caractéristiques de la vitesse de rotation (D) surveillée ou de la position (S) surveillée sont détectées et sont enregistrées ou traitées comme défaut lors de l'allumage, dans lequel des variations caractéristiques avec des écarts de courte durée jusqu'à 2 s (secondes) de la vitesse de rotation (D) surveillée par rapport à la vitesse de rotation cible prédéfinie ou de la position (S) surveillée par rapport à la position cible prédéfinie supérieurs à 20 % servent d'indication d'un retard d'allumage.

2. Procédé selon la revendication 2, dans lequel des écarts longs de 0,1 à 2 s de plus de 20 % servent d'indication d'un retard d'allumage.

3. Procédé selon la revendication 1 ou 2, dans lequel le nombre et/ou l'intensité des défauts constatés est(sont) enregistré(s) et lorsque des valeurs limites prédéfinissables du nombre ou de l'intensité enregistré(s) sont dépassées, le brûleur (1) est éteint ou verrouillé.

4. Procédé selon la revendication 3, dans lequel lorsque des valeurs seuils prédéfinissables pour des transitoires des signaux de mesure de la vitesse de rotation (D) du ventilateur (3) ou de la position (S) de la soupape de combustible (6) sont dépassées, le brûleur (1) est éteint ou verrouillé.

5. Procédé selon l'une quelconque des revendications précédentes, dans lequel, lors de la constatation de défauts, au moins une mesure est prise parmi le groupe suivant : corrections des paramètres d'une commande d'allumage (8), corrections de la valeur cible de la vitesse de rotation (D) du ventilateur (3), corrections de la position cible de la soupape de combustible (6) lors du processus d'allumage.

6. Procédé selon l'une quelconque des revendications précédentes, dans lequel un indicateur d'avertissement (19) est activé lors de la détection de défauts lors de l'allumage.

7. Dispositif de détection de défauts lors de l'allumage d'un brûleur (1) pour la combustion d'un mélange d'air et de combustible, selon lequel un ventilateur (3) est présent pour produire un flux d'air qui est fourni au brûleur (1), dans lequel est présente une entrée de combustible (7) qui amène du combustible au flux d'air par le biais d'une soupape de combustible (6), dans lequel une commande d'allumage (8) est en outre présente qui est conçue pour faire fonctionner le ventilateur (3) pour l'allumage avec une vitesse de rotation cible prédéfinie et la soupape de combustible (6) avec une position cible prédéfinie et pour la réalisation d'un processus d'allumage en déclenchant des étincelles d'allumage et dans lequel un capteur de vitesse de rotation (14) et un capteur de position de soupape (15) sont présents et sont reliés à un contrôle d'allumage (16) par le biais de lignes de signaux (18), dans lequel le contrôle d'allumage (16) est conçu pour détecter des variations caractéristiques d'au moins la vitesse de rotation (D) mesurée avec le capteur de vitesse de rotation ou la position (S) mesurée avec le capteur de position de soupape (15) pour des défauts lors de l'allumage, puis au moins enregistrer et les traiter, ainsi que pour détecter des variations caractéristiques avec des écarts de courte durée allant jusqu'à 2 s (secondes) de la vitesse de rotation (D) mesurée par rapport à la vitesse de rotation cible mesurée ou de la position (S) mesurée par rapport à la position cible prédéfinie supérieurs à 20 % comme indication d'un retard d'allumage.

8. Dispositif selon la revendication 7, dans lequel le contrôle d'allumage est équipé d'un indicateur d'avertissement (19) qui peut être déclenché lors de l'apparition de défauts.

9. Dispositif selon l'une quelconque des revendications 7 ou 8, dans lequel le contrôle d'allumage (16) est adapté pour la réalisation d'au moins l'une des mesures parmi le groupe suivant : compter les défauts constatés, modifier les paramètres ou les valeurs cibles dans une commande d'allumage (8), éteindre le brûleur (1), verrouiller le brûleur (1).

10. Produit de programme informatique comprenant des instructions, qui ont pour effet que le dispositif selon l'une quelconque des revendications 7 à 9 réalise les étapes de procédé selon l'une quelconque des revendications 1 à 6.
